# EUROPÄISCHE PATENTSCHRIFT

(11) **EP 1 170 721 B1**
(45) Veröffentlichungstag und Bekanntmachung des Hinweises auf die Patenterteilung: **02.05.2007**
(21) Anmeldenummer: 00114619.0
(22) Anmeldetag: 07.07.2000
(51) Int. Cl.: G10G 7/00, A45F 3/04

(54) **Tasche für ein Musikinstrument**
Bag for musical instrument
Sac pour instrument de musique

(43) Veröffentlichungstag der Anmeldung: 09.01.2002
(73) Patentinhaber: Wilfer, Hans-Peter, 08258 Markneukirchen (DE)
(72) Erfinder: Wilfer, Hans-Peter, 08258 Markneukirchen (DE)
(74) Vertreter: Meissner, Bolte & Partner

(56) Entgegenhaltungen:
- EP-A- 0 060 796
- DE-U- 29 906 764
- US-A- 4 356 942
- US-A- 5 706 992

## Beschreibung

Die Erfindung betrifft eine Tasche für ein Musikinstrument, insbesondere für eine Gitarre mit einer ein Bodenteil und ein Deckelteil umfassenden Hülle, die eine verschließbare Öffnung zum Einbringen des Musikinstrumentes aufweist, wobei an der Hülle mindestens ein Tragegurt zum Schultern der Tasche vorgesehen ist, wobei der mindestens eine Tragegurt zwischen einem oberen Befestigungspunkt und einem unteren Befestigungspunkt verläuft und wobei der Abschnitt zwischen dem oberen Befestigungspunkt und dem zugeordneten unteren Befestigungspunkt jeweils einen Belastungsabschnitt besonderer Materialbeanspruchung der Hülle definiert, wobei mindestens eine Aufnahmetasche zur Aufnahme des oder der Tragegurte an der Außenseite der Hülle vorgesehen ist gemäß dem Oberbegriff des Patentanspruchs 1.

Eine derartige Tasche ist bereits aus der DE 299 06 764 U 1 bekannt. Bei der dort beschriebenen Tasche verlaufen die Aufnahmetaschen jeweils auf einer Linie, die von dem oberen und dem unteren zugeordneten Befestigungspunkt vorgegeben ist. In einer speziellen Ausgestaltung wird der Tragegurt mitsamt dem unteren Befestigungspunkt in der Aufnahmetasche eingeschlossen.

Obwohl es sicherlich wünschenswert ist, den oder die Tragegurte dann, wenn sie nicht benutzt werden, zu verstauen, haften der vorbekannten Lösung einige Nachteile an. Die Anordnung einer Aufnahmetasche im Bereich zwischen dem oberen und dem zugeordneten unteren Befestigungspunkt ist nachteilhaft, da dieser Abschnitt beim Transport des in der Tasche verstauten Musikinstrumentes für das Material der Hülle als besonderer Belastungsabschnitt anzusehen ist. Die Zugbelastung allein aufgrund der Gewichtskraft von Tasche und Musikinstrument auf die flexible Hülle ist an dem Befestigungspunkten, insbesondere auf der Linie zwischen dem oberen und dem zugeordneten unteren Befestigungspunkt besonders groß. Hinzu kommt, daß dieser Belastungsabschnitt nicht nur in besonderer Weise durch die Gewichtskräfte von Tasche und Musikinstrument, sondern auch durch Belastungen aufgrund der beim Transport entstehenden Schwingungen und Vibrationen beansprucht wird. Es erscheint daher problematisch, diesen Bereich gemäß dem Stand der Technik durch eine Aufnahmetasche zu schwächen. Auch die Aufnahmetaschen selbst sowie etwaige Verschlußeinrichtungen wie Reißverschlüsse o. ä. werden in diesem Bereich unnötigen Belastungen ausgesetzt. Schließlich ist das geschulterte Transportieren von Musikinstrumenten ohnehin eine besondere Belastung. Um hier größtmöglichen Tragekomfort zu bieten, sollte eine Tasche in den Bereichen, wo sie an den Schulterblättern des Benutzers anliegt keine störenden Einrichtungen wie eine Aufnahmetasche mit Reißverschluß o. ä. aufweisen.

Die Aufgabe der vorliegenden Erfindung besteht gegenüber dem genannten Stand der Technik darin, eine Tasche für Musikinstrumente, die mindestens eine Aufnahmetasche für Tragegurte aufweist, so zu verbessern, daß sich mindestens einer der genannten störenden Aspekte der bislang bekannten Aufnahmetasche ausräumen oder zumindest mildern läßt.

Diese Aufgabe wird in überraschend einfacher Weise gelöst mit einer Musikinstrumententasche nach den Merkmalen des Patentanspruchs 1.

Vorteilhafte Weiterbildungen sind in den Unteransprüchen angegeben.

Ein Kerngedanke der vorliegenden Erfindung ist darin zu sehen, die Tragegurte an mindestens einem ihrer beiden Enden mit lösbaren Befestigungsmitteln auszustatten und gleichzeitig die Aufnahmetasche auf der Außenseite der Hülle außerhalb des Belastungsabschnitts anzuordnen. Durch diese Maßnahme wird der Tragekomfort beim geschulterten Transport der Tasche wesentlich erhöht. Im Belastungsabschnitt zwischen oberen und unteren Befestigungspunkt wird die Hülle nicht durch zusätzliche Einrichtungen geschwächt. Schließlich ist die Aufnahmetasche selbst wesentlich weniger Belastungen ausgesetzt, wenn sie außerhalb dieses besonders beanspruchten Bereichs angeordnet wird.

Der Erfindung liegt also zum einen die Erkenntnis zugrunde, die Aufnahmetasche nicht in diesem besonders beanspruchten Belastungsabschnitt sondern in ausreichender Beabstandung hiervon anzuordnen und gleichzeitig die Tragegurte an mindestens einem der Enden über lösbare Befestigungsmittel an der Hülle zu befestigen, so daß sie einseitig oder beidseitig gelöst und in der eigens vorgesehenen Aufnahmetasche untergebracht werden können. Hierbei kann entweder - wie beim Stand der Technik - eine teilweise Unterbringung, bevorzugtermaßen aber eine vollkommene Unterbringung vorgesehen sein, so dass die Tragegurte im gelösten Zustand nicht hervorstehen oder stören.

Konkret sind jeweils zwei voneinander beabstandete obere Befestigungspunkte und untere Befestigungspunkte vorgesehen und die mindestens eine Aufnahmetasche ist im Bereich zwischen den beiden jeweils zugeordneten Belastungsabschnitten angeordnet. In diesem Bereich sind die Belastungen auf das Material der Hülle deutlich geringer. Darüber hinaus liegt die mindestens eine Aufnahmetasche im Vergleich zum Stand der Technik weiter innen, so dass die Schulterblätter des Benutzers geschont werden.

In einer konkreten Ausgestaltung verlaufen die zwei Aufnahmetaschen parallel zueinander. In dieser Ausgestaltung lassen sich die Aufnahmetaschen besonders leicht herstellen. Ggf. erforderliche Nähte lassen sich hier herstellungstechnisch günstig anbringen.

In einer weiter bevorzugten Ausgestaltung sind die zwei Aufnahmetaschen unmittelbar nebeneinander angeordnet, was einerseits der Tasche für das Musikinstrument insgesamt ein ergonomisches Gepräge verleiht und darüber hinaus ebenfalls herstellungstechnisch als günstig anzusehen ist.

In einer alternativen Ausgestaltung sind zwei oder mehr Tragegurte vorgesehen, für die insgesamt eine gemeinsame Aufnahmetasche in der Hülle ausgebildet ist, so dass alle erforderlichen Tragegurte in einer einzigen Aufnahmetasche untergebracht werden können. In dieser Ausgestaltung muss herstellerseitig nur eine Aufnahmetasche vorgesehen werden. Auch die Handhabung vereinfacht sich, da alle erforderlichen Tragegurte gelöst und zusammen in der gemeinsamen Aufnahmetasche verstaut werden können.

In einer weiteren, besonders bevorzugten Ausgestaltung sind der oder die Aufnahmetaschen auf der Außenseite des Deckelteils und die oberen und unteren Befestigungspunkte auf den Außenseiten des Bodenteils angeordnet. Die Befestigungspunkte für die Tragegurte und die Aufnahmetaschen sind somit auf zwei verschiedenen Seiten der Tasche für das Musikinstrument vorgesehen, so daß die im Rücken eines Benutzers beim Tragen zugewandte Seite keine Aufnahmetasche aufweist, sondern diese mit ihren ggf. störenden Erhebungen auf der gegenüberliegenden Seite der Hülle angeordnet ist.

Gemäß einem besonders vorteilhaften Aspekt der vorliegenden Erfindung ist die Länge der Aufnahmetasche mindestens so bemessen, daß sie größer ist als der Abstand zwischen dem oberen Befestigungspunkt und dem zugeordneten unteren Befestigungspunkt, insbesondere mindestens die Länge des zu verstauenden Tragegurts aufweist. Hierdurch lassen sich der oder die Tragegurte wesentlich bequemer unterbringen, da sie nicht so stark geknickt oder gerollt werden müssen.

Gemäß einem weiteren vorteilhaften Aspekt der Erfindung sind die Aufnahmetaschen über Klettverschlüsse verschließbar. Klettverschlüsse wirken sich bei der Benutzung der Tasche, insbesondere beim Tragen im Vergleich zu Reißverschlüssen wesentlich weniger störend aus.

Die Erfindung wird nachstehend auch hinsichtlich weiterer Merkmale und Vorteile anhand der Beschreibung von Ausführungsbeispielen und unter Bezugnahme auf die beiliegenden Zeichnungen näher erläutert.

Hierbei zeigen
- Fig. 1: eine erste Ausführungsform der Tasche für ein Musikinstrument mit an Befestigungspunkten befestigten Tragegurten
- Fig. 2: eine zweite, alternative Ausführungsform einer Tasche für ein Musikinstrument (Tragegurte abgenommen)
- Fig. 3: eine dritte, alternative Ausführungsform einer Tasche für ein Musikinstrument (Tragegurte abgenommen)
- Fig. 4: eine vierte, alternative Ausführungsform einer Tasche für ein Musikinstrument (Tragegurte abgenommen).

In Fig. 1 ist eine erste Ausführungsform der Tasche für ein Musikinstrument mit an oberen Befestigungspunkten 15, 16 und unteren Befestigungspunkten 17, 18 befestigten Tragegurten 19, 20 dargestellt. Die Tasche für ein Musikinstrument, insbesondere für eine Gitarre umfaßt eine aus flexiblem Material wie Nylongewebe o. ä. gebildete Hülle 14. Die Hülle 14 ist zweiteilig mit einem Bodenteil 11 und einem Deckelteil 12 ausgebildet, wobei zwischen Bodenteil 11 und Deckelteil 12 eine Öffnung 13 zur Aufnahme eines Musikinstrumentes, wie beispielsweise einer Gitarre vorhanden ist.

Die Hülle 14 läßt sich mitsamt eines darin untergebrachten Musikinstrumentes über die an den Befestigungspunkten 15 bis 18 befestigten Tragegurte 19, 20 schultern. Der Abschnitt zwischen dem oberen Befestigungspunkt 15, 16 und dem jeweils zugeordneten unteren Befestigungspunkt 17, 18 ist naturgemäß als Belastungsabschnitt 21, 22 besonderer Materialbeanspruchung der Hülle 14 anzusehen. In diesem Bereich wirken mehr oder weniger linienförmig besonders große Zugkräfte aufgrund der Gewichtskraft des Musikinstrumentes. Darüber hinaus ist dieser Bereich durch beim Tragen hervorgerufene Schwingungen besonders beansprucht. Schließlich entsteht in diesem Bereich eine besonders dichte Anlage der Hülle 14 am Schulterblatt eines Benutzers.

Die Tragegurte 19, 20 sind über lösbare Befestigungsmittel, die hier als Karabiner 25, 26 ausgebildet sind, an hüllenseitigen Befestigungsmitteln, die konkret als Ösen 27, 28 ausgebildet sind, befestigt.

Im Bereich zwischen den Belastungsabschnitten 21, 22, im vorliegenden Fall parallel zur Längsmittelebene der Hülle 14 sind hier zwei mit Reißverschlüssen 30, 31 ausgebildete Aufnahmetaschen 23, 24 angeordnet, in der jeweils ein Tragegurt 19, 20 verstaut werden kann.

Wie aus der vorliegenden Zeichnung ersichtlich verlaufen die Aufnahmetaschen 25, 26 im wesentlichen außerhalb des Belastungsabschnittes. Insbesondere ist der Bereich der Verschließeinrichtungen der Aufnahmetasche, die hier als Reißverschlüsse 30, 31 ausgebildet sind, komplett außerhalb des Belastungsabschnittes 21, 22 angeordnet. Die als Reißverschlüsse 30, 31 ausgebildeten Verschließeinrichtungen verlaufen parallel zueinander mittig zentriert. Die Aufnahmetaschen 23, 24 können durch verschiedene Lagen des Materials der Hülle 14 gebildet sein, wobei eine obere und eine untere Lage zur Begrenzung der Aufnahmetasche eine umlaufende Naht 33, 34 aufweist, wobei ein Teil der jeweils umlaufenden Nähte 33, 34 als gemeinsame Naht 35 ausgebildet sein kann.

In Fig. 2 ist eine zweite alternative Ausführungsform einer Tasche für ein Musikinstrument dargestellt, wobei hinsichtlich der Anbringung der Tragegurte 19, 20 auf die Erläuterungen zur Ausführungsform nach Fig. 1 verwiesen werden kann. Lediglich die Aufnahmetaschen 23, 24 sind gegenüber den Aufnahmetaschen nach Fig. 1 geringfügig modifiziert. Die Aufnahmetaschen 23, 24 sind hier voneinander beabstandet ohne gemeinsame Naht 35 angeordnet. Die jeweils umlaufenden Nähte 33, 34 berühren sich nicht. Die Aufnahmetaschen 23, 24 nach Fig. 2 und die als Reißverschluß 30, 31 ausgebildeten Verschließeinrichtungen weisen eine gegenüber der Länge des Belastungsabschnittes 21, 22 größere Länge auf, so daß sich der jeweilige Tragegurt 19, 20 noch bequemer verstauen läßt.

In Fig. 3 ist eine weitere, modifizierte Ausführungsform einer Tasche für ein Musikinstrument dargestellt, bei der nicht zwei Aufnahmetaschen 23, 24 (vgl. Fig. 1, 2 und 4), sondern nur eine einzige (gemeinsame) Aufnahmetasche 29 für die Tragegurte 19, 20 vorgesehen ist. Die (gemeinsame) Aufnahmetasche 29 verläuft außerhalb des Belastungsabschnittes 21, 22. Die Verschließeinrichtung der (gemeinsamen) Aufnahmetasche 29 ist hier nicht als Reißverschluß, sondern als Klettverschluß 32 ausgebildet, wobei die Länge des Klettverschlußes im Vergleich zur Länge des Belastungsabschnittes 21, 22 länger bemessen ist.

In Fig. 4 ist eine weitere, alternative Ausführungsform einer Tasche für ein Musikinstrument, insbesondere für eine Gitarre veranschaulicht. Bodenteil 11 und Deckelteil 12 sind hier im aufgeklappten Zustand dargestellt, wobei die Tragegurte 19, 20 am Bodenteil 11 und die Aufnahmetaschen 23, 24 am Deckelteil 12 vorgesehen sind. Die Aufnahmetaschen 23, 24 nach dieser Ausführungsform verlaufen parallel zueinander und werden jeweils durch eine umlaufende Naht 33, 34, die einen Abschnitt einer gemeinsamen Naht 35 ausbilden, definiert.

Grundgedanke bei allen dargestellten Ausführungsformen ist, daß der Tragegurt 19, 20 zumindest an den oberen Befestigungspunkten und/oder den unteren Befestigungspunkten 17, 18 lösbar ist und anschließend in eine Aufnahmetasche 23, 24; 29 untergebracht werden kann.

### Bezugszeichenliste

- 11: Bodenteil
- 12: Deckelteil
- 13: Öffnung
- 14: Hülle
- 15, 16: oberer Befestigungspunkt
- 17, 18: unterer Befestigungspunkt
- 19, 20: Tragegurt
- 21, 22: Belastungsabschnitt
- 23, 24: Aufnahmetasche
- 25, 26: lösbare Befestigungsmittel (Karabiner)
- 27, 28: Befestigungsmittel (Ösen)
- 29: (gemeinsame) Aufnahmetasche
- 30, 31: Reißverschlüsse
- 32: Klettverschluß
- 33, 34: umlaufende Naht
- 35: gemeinsame Naht

## Patentansprüche

1. Musikinstrumententasche, insbesondere für eine Gitarre, mit einer ein Bodenteil (11) und ein Deckelteil (12) umfassenden Hülle (14), die eine verschließbare Öffnung (13) zum Einbringen des Musikinstrumentes aufweist,
wobei an der Hülle (14) zwei Tragegurte (19, 20) zum Schultern der Musikinstrumententasche vorgesehen sind,
wobei die Tragegurte (19, 20) jeweils zwischen einem oberen Befestigungspunkt (15, 16) und einem unteren Befestigungspunkt (17, 18) verlaufen, wobei zwei voneinander beabstandete obere Befestigungspunkte (15, 16) und untere Befestigungspunkte (17, 18) vorgesehen sind und wobei für jeden Tragegurt der Abschnitt zwischen dem oberen Befestigungspunkt (15, 16) und dem zugeordneten unteren Befestigungspunkt (17, 18) einen Belastungsabschnitt (21, 22) besonderer Materialbeanspruchung der Hülle (14) definiert,
wobei mindestens eine Aufnahmetasche (23, 24; 29) zur Aufnahme der Tragegurte (19, 20) an der Außenseite der Hülle (14) vorgesehen und mit einem zugeordneten Reißverschluss (30, 31) verschließbar ist,
wobei die mindenstens eine Aufnahmetasche (23, 24; 29) außerhalb der Belastungsabschnitte (21, 22), nämlich im Wesentlichen im Bereich zwischen den Belastungsabschnitten (21, 22) angeordnet ist,
wobei der oder die Tragegurte (19, 20) zumindest an einem ihrer beiden Enden über lösbare Befestigungsmittel (25, 26, 27, 28) vom zugeordneten oberen und/oder unteren Befestigungspunkt (15 bis 18) zur Unterbringung in der.Aufnahmetasche (23, 24; 29) lösbar sind
und wobei die mindestens eine Aufnahmetasche (23, 24) so angeordnet ist, dass der der Tasche zugeordnete Reißverschluss (30, 31) ebenfalls im Bereich zwischen den beiden Belastungsabschnitten (21, 22) angeordnet ist.

2. Musikinstrumententasche, nach Anspruch 1
**dadurch gekennzeichnet,**
**dass** zwei Aufnahmetaschen (23, 24) parallel zueinander verlaufend angeordnet sind.

3. Musikinstrumententasche, nach Anspruch 1 oder 2,
**dadurch gekennzeichnet,**
**dass** zwei Aufnahmetaschen (23, 24) unmittelbar nebeneinander angeordnet sind.

4. Musikinstrumententasche, nach Anspruch 1,
**dadurch gekennzeichnet,**
**dass** zwei Tragegurte (19, 20) und eine gemeinsame Aufnahmetasche (29) vorgesehen sind, wobei die gemeinsame Aufnahmetasche (29) zur Aufnahme der beiden Tragegurte (19, 20) ausgebildet ist.

5. Musikinstrumententasche, nach einem der vorhergehenden Ansprüche,
**dadurch gekennzeichnet,**
**dass** die Länge der mindestens einen Aufnahmetasche (23, 24; 29) größer bemessen ist als der Abstand zwischen dem oberen Befestigungspunkt (15, 16) und dem zugeordneten unteren Befestigungspunkt (17, 18).

6. Musikinstrumententasche, nach einem der Ansprüche 1 bis 5,
**dadurch gekennzeichnet,**
**dass** die Tragegurte (19, 20) jeweils an beiden Enden über lösbare Befestigungsmittel (25 bis 28) von der Hülle (14) lösbar und.komplett in der Aufnahmetasche (23, 24; 29) unterbringbar sind.

7. Musikinstrumententasche, nach einem der Ansprüche 1 bis 5,
**dadurch gekennzeichnet,**
**dass** die Tragegurte (19, 20) nur mit jeweils einem Ende über lösbare Befestigungsmittel (25, 27) von der Hülle (14) lösbar und von ihrem freien Ende her zumindest teilweise in der Aufnahmetasche (23, 24; 29) unterbringbar sind.

8. Musikinstrumententasche, nach einem der vorhergehenden Ansprüche,
**dadurch gekennzeichnet,**
**dass** die Aufnahmetaschen (23, 24; 29) nicht über einen Reißverschluss sondern über einen Klettverschluss (32) verschließbar sind.

## Claims

1. A musical instrument bag, especially for a guitar, comprised of a case (14) formed of a bottom part (11) and a cover part (12) having a closable opening (13) to enable the musical instrument to be introduced,
wherein two carrying straps (19, 20) are provided on the case (14) for shouldering the musical instrument bag,
wherein the carrying straps (19, 20) respectively extend between an upper fixing point (15, 16) and a lower fixing point (17, 18), whereby two upper fixing points (15, 16) and lower fixing points (17, 18) respectively are provided at a distance from one another, and whereby the area between the upper fixing point (15, 16) and the associated lower fixing point (17, 18) defines a load-bearing section (21, 22) for each carrying strap in which the material of the case (14) is subjected to specific stress,
wherein at least one receiving pocket (23, 24; 29) is provided on the outside of case (14) for receiving the carrying straps (19, 20) and is closable by means of an associated zipper (30, 31),
wherein the at least one receiving pocket (23, 24; 29) is arranged outside of the load-bearing sections (21, 22); i.e. essentially in the area between said load-bearing sections (21, 22),
wherein said carrying strap(s) (19, 20) is or are detachable from the associated upper and/or lower fixing points (15 to 18) at least at one of their two ends by means of detachable fixing elements (25, 26, 27, 28) so as to then be accommodated in the receiving pocket (23, 24; 29),
and wherein the at least one receiving pocket (23, 24) is arranged such that the zipper (30, 31) associated with said pocket is likewise disposed in the area between the two load-bearing sections (21, 22).

2. The musical instrument bag according to claim 1,
**characterized in that**
two receiving pockets (23, 24) are arranged in parallel extension to one another.

3. The musical instrument bag according to claim 1 or 2,
**characterized in that**
two receiving pockets (23, 24) are arranged directly adjacent one another.

4. The musical instrument bag according to claim 1,
**characterized in that**
two carrying straps (19, 20) and one common receiving pocket (29) are provided, wherein the common receiving pocket (29) is designed to accommodate the two carrying straps (19, 20).

5. The musical instrument bag according to any one of the preceding claims,
**characterized in that**
the length of the at least one receiving pocket (23, 24; 29) is dimensioned to be longer than the distance between the upper fixing point (15, 16) and the associated lower fixing point (17, 18).

6. The musical instrument bag according to any one of claims 1 to 5,
**characterized in that**
both ends of the carrying straps (19, 20) are detachable from case (14) by means of detachable fixing elements (25 to 28) and can be accommodated in their entirety in the receiving pocket (23, 24; 29).

7. The musical instrument bag according to any one of claims 1 to 5,
**characterized in that**
only one end of the carrying straps (19, 20) is detachable from case (14) by means of detachable fixing elements (25, 27) and the free end can be at least partially accommodated in the receiving pocket (23, 24; 29).

8. The musical instrument bag according to any one of the preceding claims,
**characterized in that**
the receiving pockets (23, 24; 29) are not closed by means of a zipper but rather by means of a hook-and-loop fastener (32).

## Revendications

1. Sac pour instrument de musique, en particulier pour une guitare, comprenant une enveloppe (14) qui inclut une partie de fond (11) et une partie de couverture (12) et qui présente une ouverture refermable (13) pour introduire l'instrument de musique,
dans lequel deux sangles portantes (19, 20) sont prévues sur l'enveloppe pour porter le sac d'instrument de musique sur l'épaule,
les sangles portantes (19, 20) s'étendent chacune entre un point de fixation supérieur (15, 16) et un point de fixation inférieur (17, 18), et il est prévu deux points de fixation supérieurs (15, 16) écartés l'un de l'autre et deux points de fixation inférieurs (17, 18) écartés l'un de l'autre, et pour chaque sangle portante, le tronçon entre le point de fixation supérieur (15, 16) et le point de fixation inférieur associé (17, 18) définit un tronçon de sollicitation (21, 22) dans lequel l'enveloppe (14) est soumise à une sollicitation particulière de son matériau,
dans lequel il est prévu au moins une poche de réception (23, 24 ; 29) pour recevoir les sangles portantes (19, 20) sur la face extérieure de l'enveloppe (14) et susceptible d'être refermée par une fermeture à glissière associée (30, 31),
ladite au moins une poche de réception (23, 24 ; 29) est agencée à l'extérieur des tronçons de sollicitation (21, 22), à savoir essentiellement dans la zone entre les tronçons de sollicitation (21, 22),
les sangles portantes (19, 20) sont susceptibles d'être détachées, au moins à l'une de leurs deux extrémités, par l'intermédiaire de moyens de fixation détachables (25, 26, 27, 28), par rapport au point de fixation supérieur et/ou inférieur associé (15 à 18) pour être logées dans la poche de réception (23, 24 ; 29), et
ladite au moins une poche de réception (23, 24) est agencée de telle façon que la fermeture à glissière (30, 31) associée à la poche est également agencée dans la zone entre les deux tronçons de sollicitation (21, 22).

2. Sac pour instrument de musique selon la revendication 1,
**caractérisé en ce que** deux poches de réception (23, 24) sont agencées de manière à s'étendre parallèlement l'une à l'autre.

3. Sac pour instrument de musique selon la revendication 1 ou 2,
**caractérisé en ce que** deux poches de réception (23, 24) sont agencées immédiatement l'une à côté de l'autre.

4. Sac pour instrument de musique selon la revendication 1,
**caractérisé en ce qu'**il est prévu deux sangles portantes (19, 20) et une poche de réception commune (29), ladite poche de réception commune (29) étant réalisée pour recevoir les deux sangles portantes (19, 20).

5. Sac pour instrument de musique selon l'une des revendications précédentes,
**caractérisé en ce que** la longueur de ladite au moins une poche de réception (23, 24 ; 29) est choisie plus longue que la distance entre le point de fixation supérieur (15, 16) et le point de fixation inférieur associé (17, 18).

6. Sac pour instrument de musique selon l'une des revendications 1 à 5,
**caractérisé en ce que** les sangles portantes (19, 20) sont détachables à leurs deux extrémités respectives depuis l'enveloppe (14) via des moyens de fixation détachables (25 à 28) et peuvent être logées complètement dans la poche de réception (23, 24 ; 29).

7. Sac pour instrument de musique selon l'une des revendications 1 à 5,
**caractérisé en ce que** les sangles portantes (19, 20) sont détachables uniquement à une extrémité respective depuis l'enveloppe (14) via des moyens de fixation détachables (25, 27), et peuvent être logées au moins partiellement dans la poche de réception (23, 24 ; 29) depuis leurs extrémités libres.

8. Sac pour instrument de musique selon l'une des revendications précédentes,
**caractérisé en ce que** les poches de réception (23, 24 ; 29) sont susceptibles d'être refermées, non pas par une fermeture à glissière, mais par une fermeture agrippante (32).
